# EUROPÄISCHE PATENTSCHRIFT

(11) **EP 1 002 749 B1**
(45) Veröffentlichungstag und Bekanntmachung des Hinweises auf die Patenterteilung: **03.03.2004**
(21) Anmeldenummer: 99121992.4
(22) Anmeldetag: 10.11.1999
(51) Int. Cl.: B65H 1/06, B65H 3/34, B65H 3/54

(54) **Hebevorrichtung**
Lifting device
Dispositif de levage

(30) Priorität: 20.11.1998 US 196173
(43) Veröffentlichungstag der Anmeldung: 24.05.2000
(73) Patentinhaber: Heidelberger Druckmaschinen Aktiengesellschaft, 69115 Heidelberg (DE)
(72) Erfinder: Bechler, Russel Alan, Bellbrook, OH 45305 (US); Limbert, Edward James, Monroe, OH 45050 (US)
(74) Vertreter: Duschl, Edgar Johannes, Dr.

(56) Entgegenhaltungen:
- GB-A- 2 309 218
- US-A- 1 745 404
- US-A- 3 394 930

## Beschreibung

Die vorliegende Erfindung betrifft eine Vorrichtung zum Heben eines Stapels von flachen Produkten, insbesondere eines Stapels von Bogen oder Signaturen.

In der Technologie der Herstellung von Büchern, Broschüren, Magazinen, Zeitungen, Zeitschriften, etc. ist die Verwendung von Zusammentrageinrichtungen wohlbekannt. Diese Einrichtungen umfassen normalerweise eine Transportvorrichtung, auf der individuelle flache Produkte, wie Signaturen oder Bogen gesammelt werden, um einen Buchblock zusammenzustellen, der dann bearbeitet und gebunden wird. Die Transportvorrichtungen können z. B. flache Förderbänder sein, bei denen die einzelnen Signaturen oder Bogen auf einer ihrer Seiten flach liegend zugeführt werden, oder sie können Sattelförderer oder Taschenförderer sein. Taschenförderer umfassen gewöhnlich eine Vielzahl von Taschen, in denen der Buchblock zusammengestellt wird oder in die zusätzliche Bogen oder Signaturen, sogenannte Beilagen, eingefügt werden können. Normalerweise sind mehrere Zuführeinrichtungen oder Anleger entlang der Transportvorrichtung angeordnet. Jede der Zuführeinrichtungen besitzt einen Zuführmechanismus, durch den die einzelnen flachen Produkte von einem Stapel von Produkten der Transportvorrichtung zugeführt werden, um somit den Buchblock allmählich zu bilden oder einen zusätzlichen Bogen in eine Tasche eines Taschenförderers oder in eine in die Tasche aufgenommene Zeitung einzufügen. Da die einzelnen Bogen oder Signaturen vom unteren Ende des Stapels entnommen und zugeführt werden, ist es erforderlich, eine Vorrichtung zu schaffen, die das unterste flache Produkt im Stapel hält und den Stapel während des Zuführvorgangs anhebt.

Eine Hebevorrichtung dieser Art ist im Stand der Technik bereits bekannt und wird im folgenden im Zusammenhang mit Fig. 4 der beigefügten Zeichnungen beschrieben. Die Hebevorrichtung 10 des Standes der Technik zeigt drei Teile, nämlich eine Schwenkwelle 12, ein Stellglied 14 und einen Stapelhebefinger 16. Das Stellglied 14 sowie ein nicht gezeigter Nockenstößelarm sind an der Schwenkwelle 12 befestigt. Der Nockenstößelarm ist mit einer Nocke an der Antriebswelle einer Hauptzuführeinrichtung, die den Nockenstößelarm aktiviert, verbunden. Wenn sich der Nockenstößelarm dreht, werden dadurch jeweils die Schwenkwelle 12 und das Stellglied 14 geschwenkt. Eine mit dem Stellglied 14 verbundene Walze 18 schiebt den Hebefinger 16 nach oben und führt diesen nach unten. Somit ist der Stapelhebefinger 16 entlang des von einem Pfeil angedeuteten Pfades zwischen den Positionen "A" und "B" bewegbar. Die Hubhöhe des Stapelhebefingers 16 kann durch Drehen eines Knopfes 15, durch den wiederum eine Stellschraube 19 gedreht wird, eingestellt werden. Durch einen Arretierknopf 17 kann die eingestellte Position fixiert werden.

Es ist offensichtlich, daß die gegenwärtige Konstruktion keine Einstellung der Stapelhubhöhe während des Betriebs erlaubt, da sich während des Betriebs der Stellmechanismus selbst auf und nieder bewegt. Deshalb ist es auch erforderlich, für den Stellmechanismus eine eigene Schutzvorrichtung zu schaffen.

Es ist daher die Aufgabe der vorliegenden Erfindung, eine Hebevorrichtung zu schaffen, die es erlaubt, während der Bewegung des Hebefingers ("on the fly") den Betrag des Hubs vorzugsweise ohne die Verwendung von Werkzeugen einzustellen.

Die der vorliegenden Erfindung zugrunde liegenden Aufgaben werden durch eine Hebevorrichtung gemäß dem Anspruch 1 gelöst.

Durch die Anordnung der Komponenten der erfindungsgemäßen Hebevorrichtung ist beim Betrieb der Vorrichtung eine bedeutend geringere Masse zu bewegen. Außerdem ist es möglich, den Betrag des Hubs einzustellen, ohne die abwärts gerichtete Position des Hebeelementes zu beeinträchtigen, wodurch eine Verminderung der von den Komponenten dieser Vorrichtung auf andere Zuführkomponenten ausgeübten Stoßkraft und somit eine Verminderung von Lärm und Verschleiß erzielt werden kann.

Die Merkmale und Vorteile der vorliegenden Erfindung werden in der folgenden Beschreibung eines bevorzugten Ausführungsbeispieles im Zusammenhang mit den beigefügten, nachstehend aufgeführten Zeichnungen näher erläutert:

Es zeigen:
- Fig. 1: eine perspektivische Ansicht einer Stapelhebevorrichtung gemäß vorliegender Erfindung;
- Fig. 2: eine schematische Seitenansicht der Stapelhebevorrichtung in einer "hublosen" Position;
- Fig. 3: eine schematische Seitenansicht der Stapelhebevorrichtung in einer Hubposition;
- Fig. 4: eine schematische Seitenansicht einer Stapelhebevorrichtung gemäß dem Stand der Technik.

Die in Fig. 1 gezeigte erfindungsgemäße Stapelhebevorrichtung 20 ist vorzugsweise in einem Gehäuse 21 angeordnet und umfaßt einen Hebearm 22, der um eine Achse 30 drehbar angebracht ist. Eine Nockenscheibe 26 wirkt mit einem auf einem Nockenstößelarm 24 angebrachten Nockenstößel 28 zusammen (Fig. 2 und 3). Das erste Ende des Nockenstößelarms 24 ist mit einer Achse 32 verbunden und dessen zweites Ende ist mit dem ersten Ende eines Antriebsgliedes 34 verbunden. Am zweiten Ende des Antriebsgliedes 34 ist mindestens eine Walze 36 angeordnet. Vorzugsweise befinden sich drei Walzen 36 an dem Antriebsglied 34, wobei eine Walze 36 zwischen zwei äußeren Walzen 36 angeordnet ist und die beiden äußeren Walzen auf einer Führungsrampe 38 abrollen. Die Führungsrampe 38 ist an dem Gehäuse 21 drehbar angebracht und kann sich um eine Drehachse 40 drehen, die durch einen Nietzapfen oder eine Schraube 42 gebildet ist.

Da die Führungsrampe 38 um eine Drehachse 40 drehbar ist, kann die Winkelposition der Führungsrampe 38 auf den erforderlichen Wert eingestellt werden.

In der in Fig. 2 gezeigten schematischen Darstellung der erfindungsgemäßen Hebevorrichtung ist die Winkelposition der Führungsrampe 38 auf Null gesetzt, d. h. die Ebenen der Oberfläche der Führungsrampe 38 und die Ebene der Oberfläche der Abrollfläche 44 sind parallel zueinander. Dies hat zur Folge, daß während des Zuführbetriebs der Zuführeinrichtung keine Hebetätigkeit stattfindet; somit läuft der Zuführbetrieb "hublos" ab.

Die Hebevorrichtung wird von der Nockenscheibe 26 angetrieben, wobei der Nockenstößel 28 des Nockenstößelarms 24 mit der Nockenscheibe 26 in Kontakt steht. Die Nockenscheibe 26 besitzt eine ungleichförmige Oberfläche und ist in mehrere Abschnitte eingeteilt. Vorzugsweise besteht die Nockenscheibe aus vier Abschnitten, nämlich aus einer unteren Verweilzone, einem Anstieg, einer oberen Verweilzone und einem Gefälle. Wenn sich der Nockenstößel in der unteren Verweilzone befindet, verharrt die Hebevorrichtung in einer Start- oder Ausgangsposition. Bei einer Umdrehung der Nockenscheibe 26 folgt der Nockenstößel 28 der ungleichförmig ausgebildeten Oberfläche der Nockenscheibe 26, und der Nockenstößelarm 24 wird um die Achse 32 gedreht. Durch die Drehbewegung des Nockenstößelarms 24 wird das Antriebsglied 34 bewegt und die an einem Ende des Antriebsgliedes 34 angeordneten Walzen 36 bewegen sich entlang der Führungsrampe 38. In Abhängigkeit von der Winkelposition der Führungsrampe 38 zur Abrollfläche 44 bewegt sich der Hebefinger nur dann um einen bestimmten Betrag, wenn sich die Führungsrampe 38 in einer anderen als der Null-Position befindet; in der Null-Position der Führungsrampe 38 erstreckt sich deren Oberfläche parallel zur Abrollfläche 44 des Hebearmes 22. In der in Fig. 2 gezeigten Null-Position der Führungsrampe 38 bewegt sich der Hebearm (22) nicht aufwärts, weil die Walze 36 die Abrollfläche 44 nicht nach oben drückt.

Es ist jedoch möglich, die Winkelposition der Führungsrampe 38 zu verändern, da die Führungsrampe 38 um einen Drehpunkt 40 drehbar gelagert ist. Dieses wird vorzugsweise durch Verbinden der Führungsrampe 38 mit einem Paar Buchsen erzielt, wobei jede der Buchsen eine Aussparung aufweist, um die Führungsrampe 38 mittels einer Schraube 42 oder eines Nietzapfens an den Buchsen und dem Gehäuse 21 zu befestigen. Für das Einstellen der Winkelposition der Führungsrampe 38 kann eine Regeleinheit vorgesehen sein, durch die der Umdrehungsgrad der Führungsrampe 38 eingestellt wird, wie dies in Fig. 3 gezeigt ist. Diese Regeleinheit umfaßt einen Stellknopf 46, eine Stellstange 48 und ein Gelenk 50, die mit der Führungsrampe 38 verbunden sind. Durch Drehen des Knopfes 46 wird die Stellstange 48 gezogen und dadurch die Führungsrampe 38 zu einer Drehbewegung um den Drehpunkt 40 veranlaßt. Auf diese Weise kann die Führungsrampe 38 im wesentlichen in jede gewünschte Winkelposition gebracht werden. Wenn die Führungsrampe 38 in eine andere Winkelposition als die Null-Position gestellt wurde, hat sich der Raum zwischen der Führungsrampe 38 und der Abrollfläche 44 verringert, so daß, wenn sich die Walzen zu einer in gestrichelter Linie angedeuteten Position 36' vorwärts bewegen, sich der Hebearm 22 von seiner unteren Position A in seine obere Position B bewegt, ohne die Regeleinheit zu bewegen.

Vorzugsweise stimmt der Drehpunkt 40 der Führungsrampe 38 mit der Mittenachse der Walze 36 überein, wenn sich letztere in der hinteren Position befindet, die auch eine "hublose" Position des Hebearmes 22 ist. Jede Veränderung in der Winkelposition der Führungsrampe 38 erfordert deshalb eine Umdrehung der Führungsrampe 38 um die Mittenachse der Walze 36. Dadurch wird die abwärts gerichteten Position des Hebearmes 22 nicht verändert.

Der Betrag der Drehung der Führungsrampe 38 bestimmt den Betrag des Hubs des Hebearmes 22 in Abhängigkeit von der jeweiligen Bewegung des Antriebsgliedes 34 und der Antriebsglied-Walze 36.

Wie bereits in Fig. 1 gezeigt, ist das Antriebsglied 34 vorzugsweise mit einer Vielzahl von Walzen 36 verbunden, beispielsweise mit drei Walzen in einer koaxialen Anordnung. Da diese Walzen 36 nebeneinander angeordnet sind, rollen die beiden äußeren Walzen auf der Führungsrampe 38 ab, die vorher auf den sich in dem Gehäuse 21 der Hebevorrichtung 20 befindlichen Buchsen in die gewünschte Winkelposition geschwenkt wurde. Die mittlere Walze 36 drückt gegen die Abrollfläche 44 des Hebearmes 22 und hebt dabei den Hebearm 22 um einen Betrag, der dem Winkel der Führungsrampe 38 entspricht.

Die im vorhergehenden beschriebene Hebevorrichtung 20 ermöglicht eine Regulierung ohne die Verwendung zusätzlicher Werkzeuge, was die Einrichtezeit reduziert. Die Winkelposition der Führungsrampe 38 und der Betrag des Hubs des Hebearmes 22 können jeweils während des Betriebs der Hebevorrichtung 20 eingestellt werden, da sich die Regeleinheit während des Betriebs nicht bewegt. Weiterhin ist durch die Möglichkeit der Einstellung des Hubs ohne Beeinträchtigung der abwärts gerichteten Position des Hebearmes 22 erreicht, daß durch die Komponenten der Hebevorrichtung weniger Stoßkraft auf andere Komponenten der Zuführeinrichtung ausgeübt wird.

### LISTE DER BEZUGSZEICHEN

- 10: Hebevorrichtung (Fig. 4 - Stand der Technik)
- 12: Schwenkwelle
- 14: Stellglied
- 15: Stellknopf
- 16: Stapelhebefinger
- 17: Arretierknopf
- 18: Walze
- 19: Stellschraube
- 20: Hebevorrichtung (Fig. 1)
- 21: Gehäuse
- 22: Hebearm
- 24: Nockenstößelarm
- 26: Nockenscheibe
- 28: Nockenstößel
- 30: Achse für den Hebearm
- 32: Achse
- 34: Antriebsglied
- 36: Walzen des Antriebsgliedes 34
- 36': Position der Walzen 36
- 38: Führungsrampe
- 40: Drehachse der Führungsrampe 38
- 42: Schraube
- 44: Abrollfläche des Hebearmes 22
- 46: Stellknopf
- 48: Stellstange
- 50: Gelenk

## Patentansprüche

1. Vorrichtung zum Heben eines Stapels von flachen Produkten, mit einem Hebearm (22),
**gekennzeichnet**
**durch** einen Nockenstößelarm (24), der ein erstes und ein zweites Ende aufweist und um eine Achse (32) schwenkbar ist, einen Nockenstößel (28), der mit dem Nockenstößelarm (24) verbunden ist, ein Antriebsglied (34), das mit dem zweiten Ende des Nockenstößelarms (24) verbunden ist, eine am Hebearm (22) augreifende Antriebsglied-Walze (36), die mit dem Antriebsglied (34) verbunden ist, und eine Führungsrampe (38) zur Führung der Antriebsglied-Walze (36).

2. Vorrichtung nach Anspruch 1,
**dadurch gekennzeichnet,**
**daß** die Führungsrampe (38) um eine Drehachse (40) drehbar ist.

3. Vorrichtung nach Anspruch 2,
**dadurch gekennzeichnet,**
**daß** die Führungsrampe (38) mit einem Paar Buchsen verbunden ist, die jeweils eine Aussparung aufweisen, deren Verbindungslinie die Drehachse (40) bildet.

4. Vorrichtung nach Anspruch 3,
**dadurch gekennzeichnet,**
**daß** die Führungsrampe (38) mit einer Regeleinheit zum Einstellen des Grades der Drehung der Führungsrampe (38) verbunden ist.

5. Vorrichtung nach Anspruch 4,
**dadurch gekennzeichnet,**
**daß** eine Einrichtung zum Drehen der Führungsrampe (38) und zum Fixieren der Führungsrampe (38) in einer vorbestimmten Drehposition vorgesehen ist.

6. Vorrichtung nach Anspruch 5,
**dadurch gekennzeichnet,**
**daß** die Einrichtung zum Drehen der Führungsrampe (38) eine mit der Führungsrampe (38) verbundene bewegbare Stellstange (48) umfaßt.

7. Vorrichtung nach Anspruch 6,
**dadurch gekennzeichnet,**
**daß** die Einrichtung zum Drehen der Führungsrampe (38) ferner einen Stellknopf (46) zum Bewegen der Stellstange (48) und zum Fixieren der Stellstange (48) in einer vorbestimmten Position umfaßt.

8. Verfahren zum Einstellen des Hubs eines Hebearmes (22) einer Vorrichtung nach Anspruch 4, welches die folgenden Schritte umfaßt:
- Drehen der Führungsrampe (38) in eine vorbestimmte Position;
- Fixieren der Führungsrampe (38) in der vorbestimmten Position.

9. Verfahren nach Anspruch 8,
**dadurch gekennzeichnet,**
**daß** die Vorrichtung eine mit der Führungsrampe (38) verbundene Stellstange (48) und einen mit der Stellstange (48) verbundenen Stellknopf (46) umfaßt, und daß die Führungsrampe (38) durch Drehen des Stellknopfes (46) und durch ein damit bewirktes Ziehen der Stellstange (48) in die vorbestimmte Position gedreht wird.

10. Verfahren zum Heben eines Hebearmes (22) einer Vorrichtung nach Anspruch 1, wobei die Vorrichtung eine Abrollfläche des Hebearmes aufweist und das Verfahren die folgenden Schritte umfaßt:
- Drehen der Führungsrampe (38) in eine Stellung mit einer Winkelposition, so daß die Oberfläche der Führungsrampe (38) zur Oberfläche der Abrollfläche (44) nicht parallel ist;
- Bewegen der Antriebsglied-Walze (36) entlang der Führungsrampe (38).

## Claims

1. Device for lifting a pile of flat products, the device comprising a lift arm (22),
**characterized**
**by** a cam follower arm (24) having a first end and a second end and being pivotable at its first end about an axis (32), a cam follower (28) connected to the cam follower arm, a drive member (34) connected to the second end of the cam follower arm (24), a drive member roller (36) acting on the lift arm (22) and connected to the drive member (34), and a guide ramp (38) for guiding the drive member roller (36).

2. Device according to claim 1,
**characterized in**
**that** the guide ramp (38) is rotatable about an axis of rotation (40).

3. Device according to claim 2,
**characterized in**
**that** the guide ramp (38) is connected to a pair of bushings, each of which has a recess, the connecting line of which forms the axis of rotation (40).

4. Device according to claim 3,
**characterized in**
**that** the guide ramp (38) is connected to a control unit for adjusting the degree of rotation of the guide ramp (38).

5. Device according to claim 4,
**characterized in**
**that** a device for rotating the guide ramp (38) and for fixing the guide ramp (38) in a predetermined rotational position is provided.

6. Device according to claim 5,
**characterized in**
**that** the device for rotating the guide ramp (38) comprises a movable adjustment rod (48) connected to the guide ramp (38).

7. Device according to claim 6,
**characterized in**
**that** the device for rotating the guide ramp (38) further comprises an adjustment knob (46) for moving the adjustment rod (48) and for fixing the adjustment rod (48) in a predetermined position.

8. Method of adjusting the lift of a lift arm (22) of a device according to claim 4, the method comprising the following steps:
- rotating the guide ramp (38) into a predetermined position;
- fixing the guide ramp (38) in the predetermined position.

9. Method according to claim 8,
**characterized in**
**that** the device comprises an adjustment rod (48) connected to the guide ramp (38), and an adjustment knob (46) connected to the adjustment rod (48), and that the guide ramp (38) is rotated into the predetermined position by rotating the adjustment knob (46), which causes the adjustment rod (48) to be pulled.

10. Method of lifting a lift arm (22) of a device according to claim 1,
wherein the device comprises a rolling surface of the lift arm and wherein the method comprises the following steps:
- rotating the guide ramp (38) into a setting with an angular position, so that the surface of the guide ramp (38) is not parallel with the surface of the rolling surface (44);
- moving the drive member roller (36) along the guide ramp (38).

## Revendications

1. Dispositif de levage d'une pile de produits plats, avec un bras de levage (22)
**caractérisé par**
un bras à poussoir à came (24), présentant une première et une deuxième extrémité et susceptible de pivoter, à sa première extrémité, autour d'un axe (32), un poussoir à came (28), relié au bras à poussoir à came (24), un organe d'entrainement (34), relié à la deuxième extrémité du bras à poussoir à came (24), un rouleau pour organe d'entraînement (36), agissant sur le bras de levage (22), relié à l'organe d'entraînement (34), et une rampe de guidage (38) pour guider le rouleau pour organe d'entraînement (36).

2. Dispositif selon la revendication 1,
**caractérisé en ce que**
la rampe de guidage (38) est susceptible de tourner autour d'un axe de rotation (40).

3. Dispositif selon la revendication 2,
**caractérisé en ce que**
la rampe de guidage (38) est reliée à une paire de douilles ou coussinets, présentant chacun un évidement dont la ligne de liaison forme l'axe de rotation (40).

4. Dispositif selon la revendication,
**caractérisé en ce que**
la rampe de guidage (38) est reliée à une unité de réglage, pour régler le degré de rotation ou vrillage de la rampe de guidage (38).

5. Dispositif selon la revendication 4,
**caractérisé en ce qu'**
un dispositif de manoeuvre en rotation de la rampe de guidage (38) et de fixation de la rampe de guidage (38) est prévue en une position en rotation prédéterminée.

6. Dispositif selon la revendication 5,
**caractérisé en ce que**
le dispositif de manoeuvre en rotation de la rampe de guidage (38) comprend une tige de réglage (48) mobile, reliée à la rampe de guidage (38).

7. Dispositif selon la revendication 6,
**caractérisé en ce que**
le dispositif de manoeuvre en rotation de la rampe de guidage (38) comprend en outre un bouton de réglage (46), pour déplacer la tige de réglage (48) et pour fixer la tige de réglage (48) en une position prédéterminée.

8. Procédé de réglage de la course d'un bras de levage (22) d'un dispositif selon la revendication 4, comprenant les étapes suivantes :
- rotation de la rampe de guidage (38) en une position prédéterminée.
- fixation de la rampe de guidaqe (38) en une position prédéterminée.

9. Procédé selon la revendication 8,
**caractérisé en ce que** le dispositif comprend une tige de réglage (48) reliée à la rampe de guidage (38) et un bouton de réglage (46) relié à la tige de réglage (48), et **en ce que** la rampe de guidage (38) est tournée à la position prédéterminée, par une rotation du bouton de réglage (46), et par une traction, provoquée de ce fait, de la tige de réglage (48).

10. Procédé de levage d'un bras de levage (22) d'un dispositif selon la revendication 1, le dispositif présentant une surface de roulement du bras de levage et le procédé comprenant les étapes ci-après :
- rotation de la rampe de guidage en une position angulaire, de manière que la surface de la rampe de guidage (38) ne soit pas parallèle à la surface de la face de roulement (44) ;
- déplacement du rouleau pour organe d'entraînement (36), le long de la rampe de guidage (38).
